# EUROPÄISCHE PATENTSCHRIFT

(11) **EP 2 991 788 B1**
(45) Veröffentlichungstag und Bekanntmachung des Hinweises auf die Patenterteilung: **03.04.2019**
(21) Anmeldenummer: 14726085.5
(22) Anmeldetag: 30.04.2014
(51) Int. Cl.: B22D 11/18, B22D 41/16, B22D 41/22

(54) **VERFAHREN UND VORRICHTUNG ZUR REGELUNG DES FLÜSSIGMETALLSPIEGELS IN EINER KOKILLE**
METHOD AND DEVICE FOR CONTROLLING THE MOLTEN METAL LEVEL IN AN INGOT MOLD
PROCÉDÉ ET DISPOSITIF POUR RÉGULER LA SURFACE DE MÉTAL LIQUIDE DANS UNE LINGOTIÈRE

(30) Priorität: 03.05.2013 AT 3702013
(43) Veröffentlichungstag der Anmeldung: 09.03.2016
(73) Patentinhaber: TBR casting technologies GmbH, 8607 Leoben (AT)
(72) Erfinder: RUMPLER, Heinz-Dieter, A-8713 St. Stefan ob Leoben (AT); ZIRKL, Robert, A-8700 Leoben (AT); CECCHINI, Silvio, CH-8051 Zürich (CH); DISSAUER, Andreas, A-8010 Graz (AT)
(74) Vertreter: Patentanwälte Behrmann Wagner PartG mbB
(86) Internationale Anmeldenummer: PCT/EP2014/058802
(87) Internationale Veröffentlichungsnummer: WO 2014/177605

(56) Entgegenhaltungen:
- EP-A1- 1 097 765
- AT-B- 413 023
- US-A- 5 311 924

## Beschreibung

### Stand der Technik

Die Erfindung betrifft ein Verfahren zur Regelung des Flüssigmetallspiegels in einer Kokille, insbesondere einer Stranggießkokille, nach dem Oberbegriff des Anspruchs 1. Ferner betrifft die Erfindung eine Vorrichtung zum Durchführen des erfindungsgemäßen Verfahrens.

Es ist bekannt, dass beim Stranggießen von Stählen das Niveau des Gießspiegels in einer Kokille möglichst konstant gehalten und Schwankungen des Niveaus des Gießspiegels vermieden werden müssen, um ein gleichmäßiges Schalenwachstum zu gewährleisten und das Auftreten von Strangfehlern, wie Überlappungen, Einschlüssen von Gießpulver, Bildung von Rissen, etc. zu vermeiden.

Dies wird im allgemeinen durch einen über einer Ausgussöffnung im Verteiler- oder Zwischengefäß angebrachten, in vertikaler Richtung beweglichen Stopfen oder auch horizontal beweglichen Schieber erreicht, durch dessen Stellung die Durchflussmenge des flüssigen Metalls in die Kokille gesteuert wird, und für dessen Stellmechanismus die Gießspiegelmessvorrichtung je nach Abweichung des Gießspiegels vom Sollwert ein Signal liefert. Bei ungestörtem Gießverlauf und einer konstanten Abzugsgeschwindigkeit des Stranges aus der Kokille sind nur geringe Eingriffe erforderlich, sodass ein geringfügiges Schwanken des Gießspiegels um die Sollposition auftritt, welches durch geringfügige Korrekturen der Stopfen-(Schieber-)position korrigiert wird. In diesem Fall schwankt das Niveau des Gießspiegels typischerweise um ±1,5mm bis 3mm um die Sollposition, wobei die Störungen innerhalb eines Zeitrahmens von 0,3sec. bis 1,5sec. ausgeglichen werden können. Es kann aber im Gießbetrieb auch zu Störungen kommen, durch welche die tolerierbare Abweichung des Gießspiegelniveaus vom Sollwert deutlich überschritten wird und auf welche die Gießspiegelregelung reagieren muss.

Im Rahmen des normalen Gießbetriebs gehören dazu:
- Änderung der Gießgeschwindigkeit
- Verschleiß von Stopfen und Ausgussöffnung
- Verengung der Ausgussöffnung durch Ablagerung von Einschlüssen bekannt als "clogging"

Eine Änderung der Gießgeschwindigkeit stellt ein einmaliges Ereignis dar, das zu einem einmaligen Über- bzw. Unterschreiten der zulässigen Schwankungsbreite des Gießspiegelniveaus um die Sollposition führt und die von der Gießspiegelregelung mit einigen kleineren Nachschwankungen ausgeglichen wird.

Ein Verschleiß von Stopfen oder Ausgussöffnung führt zu einer größeren Durchflussmenge und hätte bei konstanter Abzugsgeschwindigkeit ein Ansteigen des Gießspiegel zur Folge. Ein derartiger Verschleiß tritt aber eher langsam im Vergleich zu den Eingriffszeiten der Regelung auf, sodass dieser Effekt im Allgemeinen laufend, ohne sichtbare Auswirkung auf das Niveau des Gießspiegels ausgeregelt wird.

Eine Verengung der Ausgussöffnung durch "clogging" tritt ebenfalls nicht plötzlich auf und wird von der Gießspiegelregelung unter Beibehaltung der Abzugsgeschwindigkeit durch Anheben des Stopfens (bzw. Öffnen des Schiebers) ausgeglichen. Bei massivem "clogging" und entsprechender Verengung der Ausgussöffnung kann möglicherweise die Gießleistung für die eingestellte Abzugsgeschwindigkeit des Stranges nicht mehr gehalten werden.

Dann muss die Gießgeschwindigkeit reduziert werden bzw. in extremen Fällen der Gießvorgang abgebrochen werden.

Außer den obigen Störungen können größere Gießspiegelschwankungen auch durch sogenannte Strangausbuchungen, ein als "bulging" bekannter Effekt, bewirkt werden.

Zu Strangausbauchungen kommt es insbesondere beim Gießen von sogenannten Brammenformaten durch die Wirkung des ferrostatischen Drucks auf die Strangschale an Stellen, wo diese nicht gestützt wird, also unmittelbar nach dem Austritt aus der Kokille und zwischen den Strangführungsrollen bzw. Stützrollen.

Die Wirkung von Strangausbauchungen, auch Strangpumpen genannt, auf den Gießspiegel kann wie folgt veranschaulicht werden: Kommt es bei gleichmäßiger Abzugsgeschwindigkeit des Stranges aus der Kokille zunächst zu einer Ausbauchung und Erweiterung des flüssigen Anteils des Gießquerschnitts, so würde bei gleichmäßiger Metallzufuhr in die Kokille der Gießspiegel sinken. Gelangt diese Strangposition dann wieder in den Bereich einer Stützrolle, so wird die erstarrte Strangschale zusammengedrückt, wodurch ein Ansteigen des Gießspiegels bewirkt werden würde. Bei konstanter Gießgeschwindigkeit, konstantem ferrostatischen Druck und konstanter Gießtemperatur kompensieren sich diese beiden Effekte und es kommt zu keiner Beeinflussung des Gießspiegels. Man spricht hier von einer gleichmäßigen Ausbauchung oder im Fachjargon von "steady bulging". Kritisch ist der Effekt von unregelmäßigen Strangausbauchungen oder "unsteady bulging". Hier verändert sich das Volumen des flüssigen Metalls innerhalb der erstarrten Strangschale bei ungleichmäßigem Strangschalenwachstum. Wenn sich der konvexe Teil der Strangschale zwischen den Stützrollen befindet sinkt der Gießspiegel, während er ansteigt, wenn der konkave Teil den Bereich der Stützrollen durchläuft.

Grundsätzlich ist zu sagen, dass der Effekt des Strangausbauchens umso ausgeprägter ist, je dünner die Strangschale beim Austritt aus der Kokille bzw. am Anfang der Sekundärkühlzone ist. Das bedeutet, dass eine hohe Gießgeschwindigkeit und geringe Sekundärkühlung, abgesehen von den Eigenschaften des verwendeten Gießpulvers, das Strangausbauchen fördern. Die durch die unregelmäßigen Strangausbauchungen hervorgerufenen Gießspiegelschwankungen haben im Vergleich zu den üblichen Regelschwankungen eine lange Periode und liegen in einem Zeitrahmen von 2,5sec. bis 25 sec. Diese Periode ist zu lang, um vom Standardregler, der auf Perioden von 0,3sec. bis 1,5sec. eingestellt ist, erfasst und ausgeregelt zu werden. Im Gegenteil, es besteht die Gefahr, dass sich das System aufschaukelt. Abhilfe dagegen kann dann nur durch Ausschalten der Regelung und erneutes Starten mit geänderten Regelparametern bzw. manuellem Betrieb erreicht werden, was keineswegs als ordnungsgemäßer Regelvorgang bezeichnet werden kann.

Im einschlägigen Schrifttum werden die o.a. Störungen beschrieben, wobei vor allem durch indirekte Messverfahren auf das Auftreten von Strangausbauchungen, auch als Strangpumpen bezeichnet, geschlossen werden soll. Im Wesentlichen wird bei diesen bekannten Verfahren aus der Messung der Antriebsströme der Treibrollen des Abzugsmechanismus oder einer Messung der Strangausbauchung zwischen den Strangführungsrollen oder der Messung des von der Strangschale auf die Stützrollen ausgeübten Drucks, sowie Methoden, die zum Teil zusätzliche Messvorrichtungen anwenden, auf ein Auftreten des Strangpumpens indirekt rückgeschlossen, ohne dass dadurch die tatsächliche Niveauüberschreitung oder Niveauunterschreitung erfasst wird. Damit leiden alle diese Verfahren unter dem Problem, keine direkten Stellgrößen für die Ausflussregelung generieren zu können.

Aus der AT 413 023 B ist ein Verfahren nach dem Oberbegriff des Anspruchs 1 bekannt, bei dem der Gießspiegel mittels eines Sensors überwacht wird und bei einer Abweichung von einem Sollwert eine Stellgröße für einen Stopfen oder Schieber geändert wird, um den Zufluss von flüssigem Metall anzupassen.

Aus der US 5,311,924 und der EP 1 097 765 A1 sind ebenfalls Verfahren nach dem Oberbegriff des Anspruchs 1 bekannt, bei denen der Gießspiegel im Rahmen einer Regelung überwacht und der Zufluss von flüssigem Metall über die Stellung eines Stopfens beeinflusst wird.

### Offenbarung der Erfindung

An dieser Stelle setzt die vorliegende Erfindung an mit der Zielsetzung, aus der laufenden Analyse der Schwankungen des von der Gießspiegelmessung ohne zusätzliche Vorrichtungen erfassten Niveaus des Gießspiegels aufgrund der Anzahl und Art der Überschreitungen definierter Grenzwerte automatisch auf das Auftreten von Strangausbauchungen zu schließen und deren Auswirkung auf den Gießspiegel durch einen angepassten, dem normalen Regelvorgang überlagerten Regelalgorithmus zu vermeiden.

Diese Aufgabe soll durch eine laufende Auswertung der Daten der mit der Gießspiegelregelung verbundenen Gießspiegelmessung ohne zusätzliche Vorrichtungen direkt erfolgen, um damit unabhängig zu sein von Konstruktionsmerkmalen der Anlage wie Abstand und Anordnung der Stützrollen aber auch von Betriebsbedingungen wie Gießgeschwindigkeit, Sekundärkühlung, etc. und somit indirekten Messdaten.

Zu diesem Zweck wird die Amplitude der Gießspiegelschwankungen laufend überwacht und Überschreitungen oder Unterschreitungen eines zulässigen Erfassungsgrenzwertes registriert.

Die erfindungsgemäß vorgeschlagene Vorgangsweise zur Erkennung durch unregelmäßige Strangausbauchungen verursachter Gießspiegelschwankungen ist folgende: Im Zusammenwirken von Messanordnung und Zuflussregelung werden verschiedene Mess- und Regelparameter wie folgt festgelegt: Als Bereich für die Erfassungsgrenzwerte für eine positive und/oder negative Überschreitung des Niveaus des Gießspiegels wird die Amplitude der zulässigen Gießspiegelschwankung auf +1mm bis maximal +6mm festgelegt. Beispielsweise wird demnach bei einer Gießspiegelschwankung von ±2mm um einen fiktiven Sollwert ein Erfassungsgrenzwert zwischen ±3mm und ±6mm gewählt. Diese Werte liegen damit außerhalb der Regelstabilität bei normalem Gießverlauf, bei welchem Schwankungen um ±2,0mm normal sind. Eine nichtperiodische Störung, wie beispielsweise eine Änderung der Gießgeschwindigkeit, kann zu einem Überschreiten des oben genannten Grenzwertes führen. Die Intervalle derartiger Störungen sind aber kürzer als die von unregelmäßigen Strangausbauchungen verursachten und die Zahl der Abweichungen ist begrenzt, sodass sie von der standardmäßigen Gießspiegelregelung in kurzer Zeit ausgeregelt werden können. Um derartige Störungen von solchen Störungen zu unterscheiden, die von unregelmäßigen Strangausbauchungen hervorgerufen werden, wird erfindungsgemäß folgende Vorgangsweise vorgeschlagen:
Ein Störungszähler wird, beginnend von Null, um jeweils die Zahl Eins erhöht, wann immer der positive oder negative Erfassungsgrenzwert überschritten wird. Immer wenn eine Zählung vorgenommen wird, wird ein Wartezeitfenster mit einer Laufzeit von 1,0sec. bis 3,0sec. geöffnet. Eine weitere Störungs-Zählung wird nur dann vorgenommen, wenn die Wartezeit abgelaufen ist und sie innerhalb eines bestimmten Zeitfensters auftritt, welches kennzeichnend für die Auswirkung unregelmäßiger Strangausbauchungen ist. Dieser Erfassungszeitrahmen innerhalb dessen eine Zählung zulässig ist beträgt bis 30,0sec im Anschluss an die Wartezeit. Die Einstellwerte des Zählers für die Erkennung von "bulging" können mit Werten zwischen 5 und 10 gewählt werden, wobei ein Wert von 8 vorzugsweise gewählt wird. Wird ein Grenzwert innerhalb der Wartezeit überschritten, so erfolgt keine Störungszählung. Diese Funktion wird benützt, um zu erkennen, ob eine Grenzwertüberschreitung durch eine nichtperiodische Störung hervorgerufen wird, bei welcher die Periode der Oszillationen kürzer ist als diejenige, die durch Strangausbauchungen bewirkt wird. Erst wenn es bis 30 Sekunden nach Ablauf der Wartezeit zu einer weiteren Störung kommt, so wird diese gezählt und die Zeitfenster für die Wartezeit und die Erfassungszeit werden rückgesetzt und beginnen neu zu laufen.

Bei jeder Störungszählung und Ablauf der Wartezeit wird weiterhin ein Deaktivierungszeitfenster geöffnet, dessen Zeitspanne gleich der des Erfassungszeitrahmens ist. Wenn innerhalb dieser Zeitspanne keine weitere Störung auftritt, werden alle Zeitfenster und der Störungszähler wieder zurückgesetzt.
Dies bedeutet, dass keine Strangausbauchung festgestellt wurde. Tritt innerhalb der eingestellten Zeitspanne jedoch eine Störung auf, so werden einerseits die Zeituhren zurückgestellt und andererseits die Störung solange registriert, bis der Störungszähler den eingestellten Wert zwischen 5 und 10 erreicht. Bei Erreichen der eingestellten Zahl wird der Zähler auf 0 (Null) und die Zeitfenster in ihre Ausgangsstellung, also ebenfalls 0 (Null) gesetzt. Erst nach Registrierung einer erneuten Störung werden die Zeitfenster wieder aktiviert und der Zählvorgang beginnt von Neuem.

Bei der vorliegenden Erfindung handelt es sich demnach um ein Verfahren durch welches erhöhte Gießspiegelschwankungen, die auf unregelmäßige Strangausbauchungen ("unsteady bulging") zurückzuführen sind, ohne Einsatz zusätzlicher Messgeräte eindeutig als solche erkannt werden und gegen andere Gießspiegelschwankungen, wie sie beispielsweise durch eine Änderung der Gießgeschwindigkeit oder ähnlichem hervorgerufen werden, abgegrenzt und in der Folge ausgeregelt werden. Kennzeichnende Merkmale sind die Erfassung und Registrierung zusätzlicher Parameter aus dem vorhandenen Mess- und Regelsystem wie einer Störungszählung, durch die jede auf eine erste folgende Störung, die einen, innerhalb der Grenzen von mindestens ±3mm bis höchstens ±6mm vom Sollwert des Gießspiegels angesetzten Erfassungsgrenzwert für eine positive oder negative Überschreitung erfasst, immer dann um die Zahl 1 erhöht wird, wenn nach einer Wartezeit, die im Bereich von 1,0sec. bis 3,0sec. gewählt werden kann und vor Ablauf einer nach Ende der Wartezeit beginnenden wählbaren Erfassungszeitspanne bis 30,0sec. eine erneute Störung registriert wird, wobei mit Zählung der Störung die Wartezeitspanne und Erfassungszeitspanne neu zu laufen beginnen und der Störungszähler immer dann rückgesetzt wird, wenn eine vorwählbare Zahl zwischen 5 und 10 Störungen, vorzugsweise 8 erreicht ist, oder seit der letzten Zählung nach Ablauf der Wartezeit eine Zeit von bis 30,0 Sekunden verstrichen ist und in Folge ein Eingriff in die Zuflusssteuerung durch Aufschaltung eines zusätzlichen Regelalgorithmus ausgelöst wird, der dadurch gekennzeichnet ist, dass bei einer langsam ansteigenden Gießspiegelstörung mit einer gegenüber der Standardeinstellung verstärkten Gegenreaktion reagiert wird, wobei im Kontrollsystem ein asymmetrischer Regelalgorithmus zur Anwendung kommt, um ein Aufschaukeln des Systems Stopfenposition - Gießspiegel auszuschließen.

Bei der Anwendung der zusätzlichen Regelparameter und laufender aktiver Erkennung von Gießspiegelstörungen sind folgende Zustände möglich:
Die Reglereinstellungen sind korrekt und vom Erfassungssystem werden keine unakzeptablen Gießspiegelstörungen, die auf unregelmäßige Strangausbauchungen zurückzuführen sind, festgestellt - keine weitere Aktion
Es werden erstmals oder weiterhin unzulässige Störungen registriert, die vom Erkennungssystem auf unregelmäßige Strangausbauchungen zurückgeführt werden, so erfolgt automatisch eine Reaktion im Sinne einer verstärkten Reaktion in Bezug auf die Stopfenregelung.
Der Gießspiegel wird instabil, was darauf schließen lässt, dass die Reaktion der Gießspiegelreglung in Bezug auf die Stopfenregelung überhöht ist, so erfolgt eine automatische Schwächung also Rücknahme der Reaktion der Stopfenregelung.

Im erfindungsgemäßen Zusammenwirken von Erfassungssystem und automatischer Einflussnahme bzw. Anpassung des Regelalgorithmus der Stopfenregelung gelingt es somit, die Auswirkungen unregelmäßiger Strangausbauchungen ("unsteady bulding") auf das Niveau des Gießspiegels in der Stranggießkokille soweit zu reduzieren, dass der Gießspiegel innerhalb der vorgesehenen verfahrenstypischen Schwankungsbreite von ± 2 mm ohne Eingriffe von außen gehalten werden kann.

Die Erfindung wird nachfolgend anhand der Fig. 1 bis 6 erläutert, in welchen die Grundlagen für die vorliegende Erfindung dargestellt sind.

Die Fig. 1 zeigt schematisch den Aufbau einer Brammenstranggießanlage. Aus einem hier nicht gezeigten Verteilergefäß gelangt der flüssige Stahl 1 durch eine Ausgussöffnung 2 mit Tauchrohr in die Stranggießkokille 3, wobei der Metallzufluss durch einen Stopfen 4 so geregelt wird, dass der Gießspiegel 5 in Übereinstimmung mit der durch hier nicht gezeigte Treiberrollen bewirkten Abzugsgeschwindigkeit V annähernd konstant gehalten wird. Weiterhin zeigt die Fig. 1 den durch Stützrollen 6 geführten Strang, der in diesem Bereich aus der festen Strangschale 7 und dem aus flüssigen Stahl 1 bestehenden Kern gebildet wird.

Wie gezeigt, ist das Wachstum der erstarten Strangschale nicht gleichmäßig, sondern kann in Abhängigkeit vom Kontakt mit der Kokillenwand, der Wirkung der Sekundärkühlung etc. unterschiedlich sein.

Die Fig. 2 zeigt das Auftreten sogenannter regelmäßiger (Strang)Ausbauchungen 8 ("steady bulging"), welche durch den ferrostatischen Druck bewirkt werden. In den Bereichen, wo eine Strangabstützung fehlt, treten Ausbauchungen 8 auf, die dann im Bereich der Stützrollen 6 wieder zurückgedrückt werden. Die Effekte dieser regelmäßigen Ausbauchungen 8 und das darauffolgende Zurückdrücken kompensieren sich und haben daher keinen Einfluss auf das Niveau des Gießspiegels 5.

In der Fig. 3 ist der Einfluss unregelmäßiger (Strang)Ausbauchungen 8 ("unsteady bulging") auf das Niveau des Gießspiegels 5 schematisch gezeigt. Unregelmäßige Ausbauchungen 8 sind dadurch gekennzeichnet, dass die Maxima der Ausbauchungen 8 unterschiedlich hoch sein können und auch ihre Positionen an unterschiedlichen Stellen zwischen den Stützrollen 6 auftreten können, wie durch die dargestellten Pfeile angedeutet ist. Dadurch kommt es zu Volumsänderungen im flüssigen Metallsumpf und zu einer Beeinflussung des Niveaus der Gießspiegels 5, welches durch eine mit ebenfalls durch Pfeil angedeutet, Standardeinstellungen laufende Gießspiegelregelung nicht ausgeglichen werden kann.

In der Fig. 4 ist das Verhalten des Gießspiegels 5 über der Zeit bei Auftreten unregelmäßiger Ausbauchungen 8 unter Anwendung des erfindungsgemäßen Mess- und Regelverfahrens schematisch dargestellt. Im normalen, ungestörten Gießbetrieb hält der Standardregler das Niveau des Gießspiegels 5 innerhalb eines Bereiches von ±1mm bis ±3 mm. Beim Auftreten unregelmäßiger Ausbauchungen 8 kann der Standardregler die Gießspiegelschwankungen nicht ausregeln, sodass diese sich aufbauen und letztlich die obere und/oder untere Erkennungsgrenze überschreiten.

Treten derartige Über-/Unterschreitungen nach Ablauf einer Wartezeitspanne innerhalb eines wählbaren Erkennungszeitraums von bis zu 30,0 Sekunden zweimal oder öfter auf, so ist dies ein Nachweis für das Auftreten unregelmäßiger Ausbauchungen 8, und der übergeordnete Regelalgorithmus mit verstärktem Eingriff wird aktiviert. Dadurch werden auch die durch die Ausbauchungen 8 bewirkten stärkeren Gießspiegelschwankungen ausgeregelt und der Gießspiegel 5 kann innerhalb einer gewünschten Schwankungsbreite von ±1 mm bis ±3mm gehalten werden.

Die Fig. 5 zeigt zusammenfassend die Grundlagen zur erfindungsgemäßen Erkennung unregelmäßiger Ausbauchungen 8 aus dem Verhalten des Gießspiegels 5. Voraussetzung für eine Registrierung als unregelmäßige Ausbauchung 8 ist, dass das Niveau des Gießspiegels 5 zwischen 5-mal und 10-mal, typischerweise 8-mal die eingestellten Erfassungs- oder Erkennungsgrenzen jeweils innerhalb eines gewählten Erfassungszeitrahmens von bis zu 30,0 Sekunden nach Ablauf einer Wartezeit von 1,0sec.- 3,0sec. übersteigt.

Wird der Erfassungszeitrahmen (EZ) nach der Wartezeit (WZ) voll ausgeschöpft ohne dass eine weitere Störung registriert wird, erfolgt eine Deaktivierung d.h. Rücksetzung aller Zeitrahmen. Wird die vorgewählte Störungszahl von 5 bis 10, vorzugsweise 8 erreicht, so werden der Störungszähler und alle Zeitrahmen auf 0 (Null) zurückgesetzt und die Zählung allfälliger Überschreitungen beginnt wieder mit der Zahl 1 bei gleichzeitiger Aktivierung der Zeitfenster für Wartezeit und Erfassungszeit, respektive Deaktivierung.

Die Fig. 6 zeigt ein Blockschaltbild wie durch die erfindungsgemäße Anpassung der Regler-Software einer Gießspiegelregelung 10 und eines erfindungsgemäß angepassten Kontrollalgorithmus 11 Gießspiegelstörungen, die durch unregelmäßige Ausbauchungen 8 hervorgerufen werden, ausgeregelt werden. Das von der Gießspiegelmesseinrichtung 9 kommende Signal wird im "Bulging" Erkennungsblock 12 analysiert, wie in Fig. 4 und Fig. 5 gezeigt. Wird keine Störung registriert, so arbeitet der Regler weiter im Modus für den standardmäßigen Gießbetrieb. Werden Störungen registriert, die das Auftreten von "Bulging" erkennen lassen, so wird der Kontrollalgorithmus 11 auf einen verstärkten Eingriff geändert, sodass auch diese stärkeren und in größeren Zeitabständen auftretenden Störungen durch entsprechende Einflussnahme auf die Position des Stopfens 4 ausgeregelt werden.

## Patentansprüche

1. Verfahren zur Regelung eines innerhalb einer zulässigen Bandbreite konstanten Niveaus eines Gießspiegels (5) in einer Kokille (3), aus der der gebildete Metallstrang mittels einer elektrisch oder hydraulisch betätigten Strangabzugsvorrichtung durch an die Kokille (3) anschließende Rollen (6) mit annähernd konstanter Geschwindigkeit (V) abgezogen wird, durch Steuerung der Metallzufuhr aus einem Verteiler- oder Zwischengefäß mittels einer Stopfen- oder Schieberregelung, die ihr Stellsignal von einer Gießspiegelmesseinrichtung (9) erhält,
**dadurch gekennzeichnet,**
**dass** einerseits durch Analyse der von der Gießspiegelmesseinrichtung (9) laufend registrierten Schwankungen des Gießspiegels (5) auf das Auftreten unregelmäßiger Strangausbauchungen (8) geschlossen wird und dass andererseits deren Einfluss auf den Gießspiegel (5) automatisch durch eine Anpassung eines Kontrollalgorithmus (11) für die Stopfen- bzw. Schiebersteuerung des Metallzuflusses in die Kokille (3) geregelt wird, indem ein von der Gießspiegelmesseinrichtung (9) mehr als einfaches abwechselndes und zyklisches Über- oder Unterschreiten der Grenzen einer zulässigen Bandbreite von höchstens ±6mm des Niveaus des Gießspiegels (5) innerhalb eines wählbaren Zeitraums von bis zu 30,0sec. nach Ablauf einer auf jede registrierter Störung folgende Wartezeit von 1,0sec. bis 3,0sec. als Anzeichen für das Auftreten von Strangausbauchungen (8) gewertet wird und ein zusätzlicher Algorithmus zur konventionellen Zuflussregelung aktiviert wird, dass der Zyklus der unzulässigen Über- bzw. Unterschreitungen der Bandbreite des Niveaus des Gießspiegels (5) durch eine asymmetrische Gegenbewegung der Stellung eines Stopfens (4) oder Schiebers im Verteilergefäß im Sinne weniger Metallzufuhr bei Überschreitung, mehr Zufluss bei Unterschreitung und damit entsprechende Anpassung der Metallzufuhr in die Kokille (3) soweit ausgeglichen wird, dass der Gießspiegel (5) innerhalb der vorgegebenen Bandbreite von höchstens ± 3,0mm gehalten wird, und wobei die Asymmetrie der Bewegung des Stopfens (4) bzw. Schiebers so gesteuert wird, dass eine Überlagerung der Frequenz der Schwankung des Gießspiegels (5) mit der Frequenz der Steuerung des Stopfens (4) bzw. Schiebers vermieden wird.

2. Verfahren nach Anspruch 1, **dadurch gekennzeichnet, dass** die durch den zusätzlichen Algorithmus zur Konstanthaltung des Gießspiegels (5) bewirkten Schwankungen der Position des Stopfens (4) bzw. Schiebers als Indikator für das Auftreten und das Ausmaß von Strangausbauchungen (8) gewertet und registriert werden.

3. Verfahren nach der Anspruch 1 oder 2, **dadurch gekennzeichnet, dass** eine einmalige Über- oder Unterschreitung der zulässigen Bandbreite des Gießspiegels (5) nicht als Anzeichen für eine Strangausbauchung (8) gewertet wird und damit kein zusätzlicher Algorithmus zur konventionellen Zuflussregelung aktiviert wird.

4. Verfahren nach Anspruche 1 oder 2, **dadurch gekennzeichnet, dass** ein mehrfaches nicht zyklisches Über- oder Unterschreiten der zulässigen Bandbreite des Gießspiegels (5) nicht als Anzeichen für das Auftreten von Strangausbauchungen (8) gewertet wird und damit kein zusätzlicher Algorithmus zur konventionellen Zuflussregelung aktiviert wird.

5. Verfahren nach den Ansprüchen 1 bis 4, **dadurch gekennzeichnet, dass** die zulässige Bandbreite des Gießspiegels (5) ±2mm beträgt.

6. Verfahren nach einem der Ansprüche 1 bis 5, **dadurch gekennzeichnet, dass** eine oder mehrere Über- oder Unterschreitungen der zulässigen Bandbreite des Gießspiegels (5) nur dann als Anzeichen einer unregelmäßigen Strangausbauchung (8) vom Störungszähler gezählt werden, wenn nach einer Störung nach einer Wartezeit von 1,0sec. bis 3,0sec. und vor Ablauf einer daran anschließenden Erfassungszeit von bis zu 30,0sec. eine erneute Störung registriert wird, wobei Warte- und Erfassungszeit neu zu laufen beginnen und der Störungszähler dann rückgesetzt wird, wenn eine vorwählbare Störungszahl zwischen fünf und zehn erreicht ist und/oder seit der letzten Störung ein der Erfassungszeit entsprechender Deaktivierungszeitrahmen von bis zu 30,0 Sekunden im Anschluss an die Wartezeit verstrichen ist.

7. Verfahren nach Anspruch 6, **dadurch gekennzeichnet, dass** vorzugsweise eine Wartezeit von 1,5sec. und eine daran anschließende Erfassungszeit von 20,0sec. gewählt und die Deaktivierungszeitspanne entsprechend der Erfassungszeitspanne sowie die maximale, die Rücksetzung auslösende Stötungszahl mit acht festgelegt werden.

8. Vorrichtung zur Regelung eines Gießspiegels (5) in einer Kokille (3), umfassend eine Gießspiegelmesseinrichtung (9), deren Signal einer Gießspiegelregelung (10) zuführbar ist, wobei die Gießspiegelregelung (10) dazu ausgebildet ist, nach einem Verfahren nach einem der Ansprüche 1-7 zu arbeiten.

## Claims

1. A method for controlling a level of a meniscus (5), said level being constant within an admissible range, in a mold (3), from which the formed metal strand is withdrawn at an approximately constant speed (V) by means of an electrically or hydraulically actuated strand withdrawing device via rolls (9) adjacent to the mold (3), by controlling the metal feed from a tundish by means of a stopper controller or slide-gate controller that receives its control signal from a meniscus measuring device (9),
**characterized in that,**
on the one hand, by analyzing the fluctuations of the meniscus (5) continuously registered by the meniscus measuring device (9), the occurrence of unsteady bulging¹ (8) is deduced and that, on the other hand, their impact on the meniscus (5) is automatically controlled through adjustment of a control algorithm (11) for the stopper controller or slide-gate controller, which controls the metal inflow into the mold (3), by interpreting a more than singular instance of the level of the meniscus (5) alternately and cyclically exceeding or falling short of the limits of an admissible range of no more than ±6 mm within a selectable period of up to 30.0 s after lapse of a waiting period of 1.0 s to 3.0 s following each registered irregularity as a sign of the occurrence of bulging (8) and by activating an additional algo-¹S. Beschreibung S. 7 Z.18 rithm for conventional inflow control, that the cycle of the level of the meniscus (5) inadmissibly exceeding or falling short of the range is compensated by asymmetrical countermovement of the position of a stopper (4) or slide gate in the tundish to the effect of a reduced metal feed in case of the level exceeding the range and of increased inflow in the case of the level falling short of the range and thus by corresponding adjustment of the metal feed into the mold (3) to the extent that the meniscus (5) is kept within the prescribed range of no more than ±3.0 mm, and the asymmetry of the movement of the stopper (4) or slide gate being controlled in such a manner that an interference between the frequency of the fluctuation of the meniscus (5) and the frequency of the control of the stopper (4) or slide gate is avoided.

2. The method according to claim 1, **characterized in that** the fluctuations of the position of the stopper (4) or slide gate caused by the additional algorithm for keeping the meniscus (5) constant are interpreted and registered as an indicator of the occurrence and of the extent of bulging (8).

3. The method according to claim 1 or 2, **characterized in that** a singular instance of the meniscus (5) exceeding or falling short of the admissible range is not interpreted as a sign of bulging (8) and thus no additional algorithm for conventional inflow control is activated.

4. The method according to claims 1 or 2, **characterized in that** repeated non-cyclical instances of the meniscus (5) exceeding or falling short of the admissible range are not interpreted as a sign of the occurrence of bulging (8) and thus no additional algorithm for conventional inflow control is activated.

5. The method according to claims 1 to 4, **characterized in that** the admissible range of the meniscus (5) is ±2 mm.

6. The method according to any one of claims 1 to 5, **characterized in that** one or more instances of the meniscus (5) exceeding or falling short of the admissible range are counted as a sign of unsteady bulging (8) by the irregularity counter only if another irregularity is detected after a waiting period of 1.0 s to 3.0 s following an irregularity and prior to lapse of a subsequent detection period of up to 30.0 s, the waiting period and the detection period starting anew and the irregularity counter being reset if a preselectable irregularity count between five and ten is reached and/or a deactivation time frame of up to 30.0 s following the waiting period has passed since the last irregularity, said deactivation time frame corresponding to the detection period.

7. The method according to claim 6, **characterized in that** preferably a waiting period of 1.5 s and a subsequent detection period of 20.0 s are selected and the deactivation time frame corresponding to the detection time frame and the maximum irregularity count triggering reset are set to eight.

8. A device for controlling a meniscus (5) in a mold (3), comprising a meniscus measuring device (9) whose signal can be supplied to a meniscus controller (10), the meniscus controller (10) being configured to operate according to a method according to any one of claims 1 to 7.

## Revendications

1. Procédé de régulation d'un niveau d'un ménisque (5), ledit niveau étant constant dans une plage admissible, dans une lingotière (3) de laquelle la barre métallique formée est extraite à une vitesse (V) approximativement constante par des rouleaux (6) adjacents à la lingotière (3) à l'aide d'un dispositif d'extraction de barre électriquement ou hydrauliquement actionné, en contrôlant l'alimentation en métal à partir d'un répartiteur à l'aide d'une unité de régulation du bouchon ou de la vanne qui reçoit son signal de commande d'un dispositif (9) de mesure du ménisque,
**caractérisé en ce que**
d'une part, par l'analyse des fluctuations du ménisque (5) enregistrées de manière continue par le dispositif (9) de mesure du ménisque, on déduit la présence de renflements (8) irréguliers de la barre et, d'autre part, leur impact sur le ménisque (5) est régulé automatiquement par un ajustement d'un algorithme de contrôle (11) pour la régulation du bouchon ou de la vanne régulant l'afflux de métal dans la lingotière (3) en considérant une seule occurrence du niveau du ménisque (5) dépassant ou n'atteignant pas de manière alternante et cyclique les limites d'une plage admissible d'au plus ±6 mm pendant une durée sélectionnable allant jusqu'à 30,0 s après l'expiration d'un temps d'attente de 1,0 s à 3,0 s suivant chaque défaut enregistré comme indice de la présence de renflements (8) de la barre et un algorithme supplémentaire pour la régulation d'afflux conventionnelle est activé, que le cycle dans lequel le niveau du ménisque (5) dépasse ou n'atteint pas la plage de manière inadmissible est compensé par un mouvement opposé asymétrique de la position d'un bouchon (4) ou d'une vanne dans le répartiteur en vue d'une alimentation réduite en métal lorsque la plage est dépassée et d'un afflux accru lorsque la plage n'est pas atteinte et ainsi par un ajustement correspondant de l'alimentation de la lingotière (3) en métal de sorte que le ménisque (5) est maintenu dans la plage définie d'au plus ±3,0 mm, et l'asymétrie du mouvement du bouchon (3) ou de la vanne étant contrôlée de telle manière qu'une interférence entre la fréquence de la fluctuation du ménisque (5) et la fréquence de la commande du bouchon (4) ou de la vanne est évitée.

2. Procédé selon la revendication 1, **caractérisé en ce que** les fluctuations de la position du bouchon (4) ou de la vanne provoquées par l'algorithme supplémentaire pour maintenir constant le ménisque (5) sont considérées et enregistrées comme indice de la présence et de l'importance de renflements (8) de la barre.

3. Procédé selon la revendication 1 ou 2, **caractérisé en ce qu'**une seule occurrence du ménisque (5) dépassant ou n'atteignant pas la plage admissible n'est pas considérée comme indice d'un renflement (8) de la barre et ainsi aucun algorithme supplémentaire pour la régulation d'afflux conventionnelle n'est activé.

4. Procédé selon la revendication 1 ou 2, **caractérisé en ce que** multiples occurrences du ménisque (5) dépassant ou n'atteignant pas la plage admissible de manière non cyclique ne sont pas considérées comme indice de la présence de renflements (8) de la barre et ainsi aucun algorithme supplémentaire pour la régulation d'afflux conventionnelle n'est activé.

5. Procédé selon l'une quelconque des revendications 1 à 4, **caractérisé en ce que** la plage admissible du ménisque (5) est ±2 mm.

6. Procédé selon l'une quelconque des revendications 1 à 5, **caractérisé en ce qu'**une occurrence ou plusieurs occurrences du ménisque (5) dépassant ou n'atteignant pas la plage admissible ne sont considérées comme indice d'un renflement (8) irrégulier de la barre par le compteur de défauts que si un nouveau défaut est enregistré après un temps d'attente de 1,0 s à 3,0 s après un défaut et avant l'expiration d'un temps de détection suivant allant jusqu'à 30,0 s, le temps d'attente et le temps de détection recommençant à courir et le compteur de défauts étant réinitialisé si un nombre de défauts présélectionnable entre cinq et dix est atteint et/ou un délai de désactivation allant jusqu'à 30,0 s suivant le temps d'attente a expiré depuis le dernier défaut, ledit délai de désactivation correspondant au temps de détection.

7. Procédé selon la revendication 6, **caractérisé en ce que,** de préférence, un temps d'attente de 1,5 s et un temps de détection de 20,0 s suivant sont sélectionnés et le délai de désactivation correspondant au délai de détection ainsi que le nombre maximale de défauts déclenchant la réinitialisation sont fixés à huit.

8. Dispositif de régulation d'un ménisque (5) dans une lingotière (3), comprenant un dispositif (9) de mesure du ménisque dont le signal peut être fourni à une unité (10) de régulation du ménisque, l'unité (10) de régulation du ménisque étant configurée pour fonctionner selon le procédé selon l'une quelconque des revendications 1 à 7.
